# FASCICULE DE BREVET EUROPEEN

(11) **EP 3 163 381 B1**
(45) Date de publication et mention de la délivrance du brevet: **26.06.2019**
(21) Numéro de dépôt: 15191497.5
(22) Date de dépôt: 26.10.2015
(51) Int. Cl.: G04B 37/12, G04B 3/02, G04B 7/00, G04B 5/02, G04B 5/20

(54) **REMONTAGE AUTOMATIQUE D'UNE MONTRE**
AUTOMATISCHES AUFZIEHEN EINER ARMBANDUHR
AUTOMATIC WINDING OF A WATCH

(43) Date de publication de la demande: 03.05.2017
(73) Titulaire: The Swatch Group Research and Development Ltd., 2074 Marin (CH)
(72) Inventeur: Maréchal, Sylvain, 39220 Bois-d'Amont (FR); Favre, Jérôme, 2000 Neuchâtel (CH)
(74) Mandataire: Giraud, Eric

(56) Documents cités:
- WO-A1-02/44818
- WO-A2-2009/044027
- WO-A2-2014/166719
- CH-A1- 705 938
- CH-A2- 706 352
- FR-A- 1 546 744
- US-A- 2 577 679

## Description

### Domaine de l'invention

L'invention concerne un ensemble constitué d'une montre et d'au moins un mécanisme additionnel de remontage automatique, ladite montre comportant une boîte renfermant un mouvement et au moins un accumulateur d'énergie rechargé en énergie par au moins un mécanisme de remontoir, ladite montre étant agencée pour recevoir, fixé sur ladite boîte ou sur un bracelet ou sur un composant d'habillage de ladite montre disposé à proximité immédiate de ladite boîte, au moins un dit mécanisme additionnel de remontage automatique comportant une masse oscillante et prévu pour être porté en même temps que ladite montre par un utilisateur et comportant au moins un mobile émetteur agencé pour être entraîné par ladite masse oscillante et agencé pour coopérer sans contact avec au moins un mobile récepteur que comporte un dit mécanisme de remontoir.

L'invention concerne le domaine des montres mécaniques ou électroniques comportant des moyens de recharge en énergie par conversion de mouvements volontaires ou involontaires effectués par l'utilisateur.

### Arrière-plan de l'invention

Les montres mécaniques sont souvent divisées en deux catégories: celles dont le remontage est réalisé manuellement, et celles possédant une masse oscillante permettant un remontage automatique.

Si les montres de la seconde catégorie sont présentées comme étant plus avancées technologiquement, les montres manuelles possèdent de nombreux avantages encore aujourd'hui : un encombrement inférieur, le silence de fonctionnement par l'absence de bruit de roulement, l'absence de sensation de balourd au poignet, une visibilité complète du mouvement côté fond, et une moindre usure du barillet. De plus, certains utilisateurs sont attachés au rituel consistant à remonter manuellement leur montre.

Certains utilisateurs doivent donc faire un choix parfois difficile entre les aspects pratiques d'une montre à remontage automatique et les avantages traditionnels et émotionnels du remontage manuel. Il n'existe pas, sur le marché, de montre possédant soit un système, soit l'autre, au libre choix de l'utilisateur.

Les masses oscillantes de remontage automatique occupent, encore, un volume important à l'intérieur de la boîte, qui ne peut de ce fait contenir qu'un nombre limité de complications. C'est la raison pour laquelle les montres à grandes complications sont rarement des montres à remontage automatique.

Le document WO2009/044027 A2 au nom de CELSIUS décrit un téléphone portable, comportant une montre à remontage mécanique, où un dispositif mécanique de remontage, débrayable en position fermée, dispense l'utilisateur du remontage manuel en exploitant l'énergie cinétique, notamment l'ouverture du clapet principal ou d'un cache batterie, le coulissement d'un écran, l'accès à une fonction précise par pivot ou coulissement de la montre, ou encore le simple déplacement du portable, par un mécanisme logé dans une charnière ou dans une coulisse. Ce téléphone combiné à une montre est monobloc ou articulé.

Le document US 2577679 A au nom de FRASER FRANK décrit la combinaison débrayable de la molette d'allumage d'un briquet avec le remontoir d'une montre portée par le boîtier du briquet, auquel ces mécanismes sont liés.

Le document CH 705938 A1 au nom de ULYSSE NARDIN décrit une pièce d'horlogerie comprenant un rouage planétaire pour transférer de l'énergie de l'entrée du rouage planétaire à la sortie du rouage planétaire, comportant un train planétaire à double satellite, avec un bras porteur d'une ou deux roues solaires coopérant chacune avec une roue ou une couronne axée sur l'axe de rotation du bras. Ce mécanisme peut aussi assurer le débrayage du mécanisme de remontage manuel.

Le document WO2014/166719 au nom de The SWATCH GROUP RESEARCH & DEVELOPMENT Ltd décrit un dispositif statique de remontage de montres automatiques, comportant un moyen d'alimentation électrique ou un accumulateur électrique, et un support réceptacle comportant une surface d'appui destinée à recevoir en appui le fond d'une montre. Ce dispositif comporte des moyens de génération d'un champ magnétique ou/et électrostatique disposés en position fixe sous la surface d'appui et générant, au niveau d'un secteur angulaire d'une zone d'émission sensiblement annulaire, un champ magnétique ou électrostatique de direction orthogonale à la surface d'appui, et d'intensité ou/et de sens variable en fonction du temps. Il décrit aussi une montre comportant un remontoir automatique avec une masse oscillante comportant une première partie interne ferromagnétique et une deuxième partie périphérique en métal lourd, ou un disque conducteur paramagnétique coaxial à la masse oscillante.

Le document CH 706 352 A2 au nom de MONTRES BREGUET SA décrit une montre comportant, dans un boîtier étanche, un mobile d'entraînement d'un mécanisme de remontage statique, libre selon au moins un degré de liberté et comportant au moins une surface réceptrice mobile à proximité d'une surface d'extrémité du boîtier. Cette surface réceptrice comporte une masse polaire réceptrice en matériau perméable magnétiquement, ou magnétique, pour son entraînement par couplage sous l'effet d'au moins un champ magnétique appliqué au voisinage de la surface d'extrémité et à l'extérieur du boîtier. La direction de ce champ est mobile par rapport à la surface d'extrémité.

Le document FR 1 546 744 A au nom de MOUTSCHEN décrit une montre automatique, qui comporte un dispositif particulier de remontage avec suppression du remontoir mécanique traditionnel et du rouage de mise à l'heure. Le réglage de cette montre, notamment de la raquette, est possible par influence magnétique à travers la boîte, tout comme la commande d'un inverseur de remontage. Ce document cite, sans le détailler, un remontage mécano-magnétique, par une molette magnétique extérieure à la boîte, qui nécessite un mouvement manuel volontaire de mise en rotation analogue à celui appliqué à la molette d'un briquet, qui nécessite probablement l'enlèvement de la montre. Il s'agit donc d'un remontage manuel différent des systèmes connus.

Le document WO02/44818 au nom de TAG HEUER décrit une boîte de montre comportant une carrure, une lunette tournante à l'extérieur de cette carrure. La lunette tournante comporte une portion magnétique, et un organe à l'intérieur de la carrure, est disposé de manière à pouvoir être commandé par le champ magnétique de la portion magnétique. Cet organe comporte un anneau concentrique à ladite lunette tournante et avec une portion magnétique, de manière à pouvoir être entraîné en rotation par le champ magnétique de la lunette tournante lors de sa rotation, et dans laquelle ledit organe est de type analogique et peut prendre une infinité de positions distinctes selon la position angulaire de la lunette tournante. Ce dispositif n'est pas amovible.

### Résumé de l'invention

L'invention se propose de fournir une solution pour transformer une montre mécanique à remontage manuel en montre mécanique à remontage automatique, ou encore, pour transformer une montre à remontage automatique existante en montre à remontage manuel, compatible avec un bloc additionnel permettant d'effectuer un remontage automatique. Ce bloc additionnel est conçu pour être porté, avec la montre, par l'utilisateur, et ses dimensions et sa masse doivent être très limitées, de façon à assurer un port agréable à l'utilisateur.

Un module optionnel comportant au moins une masse oscillante peut être ajouté sur la boîte de montre par l'utilisateur, sans affecter l'étanchéité de l'ensemble.

A cet effet, l'invention concerne un ensemble constitué d'une montre et d'au moins un mécanisme additionnel de remontage automatique, selon la revendication 1.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et partielle, en coupe sensiblement médiane, un ensemble selon l'invention, comportant un bloc amovible de mécanisme additionnel de remontage automatique, contenant une masse oscillante porteuse d'un mobile émetteur qui est couplé magnétiquement à un mobile récepteur enfermé dans la boîte de montre et relié cinématiquement, par un rouage non détaillé et comportant au moins un moyen de débrayage en cas de couple excessif, à un mécanisme de remontage ; deux variantes différentes d'assemblage entre la boîte et le bloc additionnel sont illustrées à droite et à gauche de cette figure ;
- la figure 2 représente, de façon similaire à la figure 1, un autre ensemble comportant aussi un bloc amovible de mécanisme additionnel de remontage automatique, lequel contient une masse oscillante qui entraîne en rotation un mobile émetteur, lequel couplé magnétiquement à un mobile récepteur enfermé dans la boîte de montre et relié cinématiquement, par un rouage similaire à la figure 1, à un mécanisme de remontage et à un accumulateur d'énergie constitué par un barillet à ressort classique ;
- la figure 3 représente, de façon schématisée, une vue de côté d'un ensemble selon l'invention, comportant, plaqué sur le fond de la boîte de montre, un bloc amovible de mécanisme additionnel de remontage automatique, contenant une masse oscillante laquelle est couplée magnétiquement à une boîte de montre traditionnelle à armage manuel ;
- la figure 4 représente, de façon similaire à la figure 3, la masse oscillante qui engrène, comme sur la figure 2, avec un réducteur qui est accouplé magnétiquement à la boîte de montre traditionnelle à armage manuel ;
- la figure 5 représente, de façon similaire aux figures 3 et 4, une autre variante où le bloc amovible contenant une masse oscillante est placé du côté de la lunette ;
- la figure 6 représente, de façon schématisée, et en vue de dessus, en éclaté et en position assemblée, un sous-ensemble constitué d'une masse oscillante classique sur laquelle est fixé coaxialement un mobile émetteur comportant six aimants uniformément répartis autour de l'axe de rotation de la masse oscillante ;
- la figure 7 représente, de façon schématisée, et en vue de dessus, un autre sous-ensemble constitué d'une masse oscillante annulaire comportant un balourd, qui entraîne par une denture intérieure qu'il comporte, un mobile pivotant qui est lui aussi un mobile émetteur comportant six aimants, qui sont uniformément répartis autour de son axe de rotation propre;
- la figure 8 représente, de façon schématisée, et en coupe, un ensemble comportant un bloc amovible de mécanisme additionnel de remontage automatique monté sur la lunette et coopérant avec un mobile récepteur interne à la boîte de montre et lui aussi annulaire ;
- la figure 9 représente, de façon schématisée, d'une part en perspective et d'autre part en vue de dessus selon la flèche, la coopération d'un mobile émetteur et d'un mobile récepteur simples, coaxiaux et comportant chacun trois aimants d'axes parallèles, les aimants du mobile émetteur faisant face aux aimants du mobile récepteur étant de polarité opposée à la leur, et tous les aimants tendant alors à s'aligner deux à deux ;
- la figure 10 représente, de façon similaire à la figure 9, une variante où les aimants du mobile émetteur faisant face aux aimants du mobile récepteur sont de même polarité que la leur, et les aimants tendant alors à se disposer en quinconce ;
- la figure 11 représente, sous forme d'un schéma-blocs, un ensemble comportant une boîte renfermant un mouvement, et un accumulateur d'énergie rechargé en énergie par un mécanisme de remontoir, et quatre blocs de mécanisme additionnel de remontage automatique, dont un est fixé à demeure sur la boîte, un autre est fixé de façon amovible sur la boîte, un autre encore est fixé à demeure sur un bracelet articulé à la boîte, et un dernier fixé de façon amovible sur un composant d'habillage plaqué sur la boîte.

### Description détaillée des modes de réalisation préférés

L'invention se propose de réaliser un module additionnel de remontage automatique, amovible et apte à être très facilement installé ou déposé par l'utilisateur lui-même. Elle concerne toutes les montres comportant un mécanisme de remontage manuel, apte à stocker de l'énergie mécanique ou bien à convertir de l'énergie mécanique en énergie électrique. En particulier l'invention est très facilement applicable à toutes les montres comportant un mécanisme de remontage traditionnel, par une tige manoeuvrée par une couronne.

Selon l'invention, la transformation d'une montre à armage manuel en montre à armage automatique s'exécute de façon simple: ajouter à la boîte de montre, au niveau du fond, de la lunette ou de sa périphérie, un module optionnel contenant au moins une masse oscillante.

De préférence, le système d'accouplement entre un réducteur du module optionnel et un réducteur du mécanisme de remontage, ou du mouvement, dans la boîte de montre est réalisé sans contact tel que présenté schématiquement aux figures 3 à 7.

Ainsi, l'invention concerne un ensemble constitué d'une montre et d'au moins un mécanisme additionnel de remontage automatique, la montre 1 comportant une boîte 10 renfermant un mouvement 20, et au moins un accumulateur d'énergie 30, qui est rechargé en énergie par au moins un mécanisme de remontoir 40. La montre 1 est agencée pour recevoir, fixé sur la boîte 10 ou sur un bracelet 50 ou sur un composant d'habillage 60 de la montre 1 disposé à proximité immédiate de la boîte 10, au moins un mécanisme additionnel de remontage automatique 100, qui est prévu pour être porté en même temps que la montre 1 par un utilisateur.

Dans une variante avantageuse de l'invention, ce mécanisme additionnel de remontage automatique 100 comporte au moins un mobile émetteur 110, qui est agencé pour coopérer sans contact avec au moins un mobile récepteur 41 que comporte un tel mécanisme de remontoir 40, dans une interaction à distance. Cette interaction à distance est réalisée sous l'action d'au moins un champ, dans l'entrefer E situé entre cet au moins un mobile émetteur 110 et cet au moins un mobile récepteur 41. L'intensité de cet au moins un champ, et la distance maximale d'entrefer E, sont définies pour permettre la transmission à au moins un mobile récepteur 41, pour la recharge en énergie d'au moins un accumulateur d'énergie 30, d'un couple ou un effort imprimé par un utilisateur à au moins un mobile émetteur 110.

Ce couple ou cet effort peut résulter d'un mouvement volontaire de l'utilisateur, comme la manoeuvre d'une lunette, d'un poussoir, ou autre, ou d'un mouvement involontaire, tel que mis à profit dans les mécanismes de remontage automatique par masse oscillante bien connus de l'homme du métier.

L'ensemble peut comporter plusieurs tels mécanismes additionnels de remontage automatique 100.

Selon l'invention, au moins un de ces mécanismes additionnels de remontage automatique 100 est amovible par rapport à la boîte 10.

Dans une première variante de l'invention, la montre 1 est une montre mécanique ou électronique, dont le mouvement 20 est mécanique ou électronique, et dont au moins un accumulateur d'énergie 30 comporte au moins un barillet 31 à ressort.

Dans une autre variante de l'invention, la montre 1 est une montre électronique, dont le mouvement 20 est électronique ou électromécanique, et dont au moins un accumulateur d'énergie 30 est alimenté par un convertisseur d'énergie mécanique en énergie électrique.

Dans une autre variante de l'invention, la montre 1 est une montre électronique, dont le mouvement 20 est électronique ou électromécanique, et dont au moins un accumulateur d'énergie 30 comporte au moins un barillet 31 à ressort.

Le champ permettant l'interaction à distance entre un mobile émetteur 110 et un mobile récepteur 41 est de préférence un champ magnétique, ou un champ électrostatique.

Dans les modes de réalisation particuliers illustrés par les figures, non limitatifs, la montre 1 comporte au moins un couple formé d'un tel mobile émetteur 110 et d'un tel mobile récepteur 41, dont au moins l'un des deux est aimanté. Le mobile émetteur 110 est aimanté ou ferromagnétique, et agencé pour coopérer en interaction magnétique avec le mobile récepteur 41 qui est ferromagnétique ou aimanté.

Plus particulièrement, au sein d'au moins un tel couple, à la fois le mobile émetteur 110 et le mobile récepteur 41 sont aimantés, tel que visible sur les figures 1, 2, 9 et 10, où le mobile émetteur 110 comporte au moins une masse polaire émettrice 101, et où le mobile récepteur 41 comporte au moins une masse polaire réceptrice 401.

Le pivotement de ces mobiles n'est pas détaillé, la figure 1 montre un pivotement par roulement à billes 102, 402, du mobile émetteur 110 par rapport à un noyau 103 fixé par une vis 105 à un flasque 104, et le mobile récepteur 41 par rapport à un noyau 12 fixé à la boîte 10.

Dans un premier mode de réalisation, tel que visible sur les figures 1, 2, et 9, au sein d'un tel couple, le mobile émetteur 110 et le mobile récepteur 41 présentent l'un à l'autre des masses polaires 101 et 401, qui comportent des surfaces d'entrefer 111, respectivement 411, sensiblement toutes parallèles entre elles et de polarités opposées. Si ces masses polaires sont en nombre égal et de répartition uniforme, elles tendent à s'aligner, tel que visible sur la figure 9.

Dans un autre mode de réalisation, tel que visible sur la figure 10, le mobile émetteur 110 et le mobile récepteur 41 présentent l'un à l'autre des masses polaires 101 et 401, qui comportent des surfaces d'entrefer 111, respectivement 411, sensiblement toutes parallèles entre elles et de même polarité. Les masses polaires tendent alors à se mettre en quinconce, tel que visible sur la figure 10.

Mais on comprend qu'il suffit qu'une seule masse polaire émettrice 101 joue le rôle d'entraîneur d'une masse polaire réceptrice 411, à la façon d'un toc sur un tour, pour mettre le mobile récepteur 41 en mouvement. Bien entendu, meilleur est le couplage entre les masses polaires émettrices 101 et les masses polaires réceptrices 411, meilleur est l'entraînement réalisé, que ce couplage soit effectué en alignement comme sur la figure 9, ou en alternance sur la figure 10.

Dans un mode particulier de réalisation, l'ensemble comporte au moins un couple formé d'un mobile émetteur 110 et d'un mobile récepteur 41, dans lequel couple la coopération se fait selon une direction axiale par rapport à un axe principal de la boîte 10.

Les figures 1, 2, 9, et 10 illustrent des cas particuliers où les différentes lignes de champ sont parallèles entre elles, et de préférence parallèles à un axe principal que comporte la boîte 10, qui est l'axe du mouvement 20 si celui-ci est mécanique, l'axe principal d'aiguillage, ou encore un axe de symétrie d'une partie des usinages ou encore des fixations de bracelet par des cornes ou similaire. Cette configuration correspond aux exemples d'un positionnement axial du mécanisme additionnel de remontage automatique 100, illustrés aux figures 3 à 7.

D'autres géométries sont possibles, notamment le cas d'un mobile émetteur 110 et d'un mobile récepteur 41 tous deux annulaires, tel que visible sur la figure 7.

Ainsi, dans un mode particulier de réalisation, l'ensemble comporte au moins un couple formé d'un mobile émetteur 110 et d'un mobile récepteur 41, qui sont sensiblement annulaires et coaxiaux par rapport à un axe principal de la boîte 10, dans lequel couple la coopération se fait tangentiellement par rapport à un cylindre ou un cône d'axe de révolution parallèle ou confondu avec l'axe principal de la boîte 10, de façon à permettre un remontage par une action volontaire ou involontaire de l'utilisateur.

La figure 8 illustre un exemple particulier d'une telle réalisation, où le mécanisme additionnel de remontage automatique 100 prend la forme d'une lunette rapportée autour de la boîte 10, et intégrant une masse oscillante annulaire 120. Avantageusement, cette lunette, est, encore, une lunette à crantage magnétique, telle que décrite dans la demande européenne EP14185439.8 au nom de MONTRES BREGUET SA. Il est alors possible de supprimer la couronne de remontage, qui pose chroniquement des problèmes d'étanchéité difficiles, notamment pour les montres de plongée. Il est à noter que les autres fonctions classiques, de mise à l'heure, de déclenchement de chronographe, de remise à zéro ou autres, peuvent être réalisées de façon similaire par des systèmes sans contact.

L'utilisateur peut, ainsi, choisir de remonter sa montre, ou bien classiquement par la couronne, ou bien par rotation de la lunette, ou bien en la portant.

Plus particulièrement encore, les différentes masses polaires peuvent être disposées radialement, ou encore tangentiellement, par rapport à un disque ou un anneau qui les porte. Ainsi, dans un cas particulier, au sein d'un tel couple, le mobile émetteur 110 comporte des masses polaires émettrices dont les lignes de champ principales sont coplanaires dans un plan émetteur, et le mobile récepteur 41 comporte des masses polaires réceptrices dont les lignes de champ principales sont coplanaires dans un plan récepteur, et où l'entrefer entre le mobile émetteur 110 et le mobile récepteur 41 est un volume cylindrique délimité par le plan émetteur et le plan récepteur qui sont parallèles l'un à l'autre.

Bien d'autres configurations sont possibles, elles sont dictées au constructeur par l'espace disponible dans la boîte 10. Un des buts de l'invention est de libérer une montre mécanique, de type à remontage automatique par masse oscillante, de l'important volume occupé par cette dernière, par report de cette fonction à l'extérieur de la boîte de montre. Il s'agit donc de privilégier, pour le positionnement du ou des mobiles récepteurs 41, l'utilisation d'espaces peu propices à la réception de complications ou d'accessoires.

Tel que visible sur les figures 1, 2, 6, 7, et 8, le mécanisme additionnel de remontage automatique 100 comporte avantageusement au moins une masse oscillante 120, qui est mobile sous l'action des mouvements de l'utilisateur de l'ensemble, et qui constitue un tel mobile émetteur 110 comme sur les figures 1 et 6, ou qui constitue des moyens d'entraînement pour l'entraînement en pivotement ou en rotation ou en translation d'au moins un tel mobile émetteur 110 comme sur les figures 2 et 7, où la masse oscillante 120 engrène avec un réducteur 114, qui constitue le mobile émetteur 110.

De préférence, au moins un mobile émetteur 110 comporte une piste émettrice 111 qui est agencée pour être positionnée au plus près d'une piste réceptrice 411 d'un tel mobile récepteur 41.

De préférence, tel que visible sur la figure 2, le mécanisme de remontoir 40 comporte, en aval d'un rochet 42 alimentant directement en énergie un tel accumulateur d'énergie 30, un rouage démultiplicateur 43 qui comporte, à l'opposé de ce rochet 42, des moyens de débrayage 44, par friction ou autre, en aval desquels est situé au moins un tel mobile récepteur 41, à proximité directe de la périphérie intérieure de la boîte 10. Dans la variante des figures 1 et 2, le mobile récepteur 41 est au plus près d'un fond 15, qui est avantageusement transparent pour laisser voir le mécanisme. Le mécanisme de remontoir 40 peut comporter tout composant classique d'un mécanisme de remontage automatique, comme des roues inverseuses, un cliquet, bien connus de l'homme du métier.

Dans une variante particulière, le mécanisme de remontoir 40 comporte un tel rochet 42 alimentant directement en énergie un accumulateur d'énergie 30, et qui constitue un mobile récepteur 41. Cette solution semble peu avantageuse en raison de l'absence de démultiplication, comparée à la variante comportant un rouage démultiplicateur 43, mais elle est toutefois utilisable, dans la mesure où le couple transmissible par l'interaction sans contact est suffisant pour remonter directement le barillet et que l'énergie transformée par le mouvement d'une masse oscillante est toujours excédentaire par rapport aux capacités de stockage d'un barillet.

L'invention permet de dégager une grande partie du volume intérieur de la boîte 10, qui ne doit plus être réservé à une masse oscillante, et d'accueillir d'autres fonctionnalités ou complications, par exemple sous forme de modules additionnels. Tout particulièrement, il est possible d'implanter un module sonore ou musical, comportant un barillet de sonnerie ou similaire, qui peut avantageusement être lui aussi alimenté en énergie par un mécanisme additionnel de remontage automatique 100 selon l'invention.

De ce fait, il est souvent avantageux de montrer à l'utilisateur les mécanismes en fonctionnement à l'intérieur de la boîte 10. A cet effet, quand le mécanisme additionnel de remontage automatique 100 est plaqué sur le fond de la boîte 10, cette dernière comporte de préférence un fond 15 transparent, et le mécanisme additionnel de remontage automatique 100 comporte, de part et d'autre de la totalité des mobiles émetteurs 110 qu'il comporte, au moins deux glaces 115, 116 dont au moins l'une est agencée pour être disposée au plus près du fond 15 transparent, tel que visible sur les figures 1 et 2. Il est ainsi possible de visualiser à la fois les mécanismes contenus dans la boîte 10, et le contenu du mécanisme additionnel de remontage automatique 100 lui-même.

La boîte 10 comporte des moyens d'assemblage 13, et au moins un mécanisme additionnel de remontage automatique 100 comporte des moyens d'assemblage complémentaire 113 pour son positionnement et sa solidarisation sécurisée sur la boîte 10. La partie gauche de la figure 1 illustre un exemple de fixation par vissage entre un filetage 13A et un taraudage 113A, tandis que la partie droite de la même figure illustre un exemple de fixation clipée entre deux lèvres complémentaires 13B et 113B.

Dans une réalisation particulière, la boîte 10 comporte des moyens d'indexage 12 et de tels moyens d'assemblage 13, et au moins un mécanisme additionnel de remontage automatique 100 comporte des moyens d'indexage complémentaire 112 et des moyens d'assemblage complémentaire 113 pour son positionnement et sa solidarisation sécurisée sur la boîte 10. Une réalisation particulière, nullement limitative, est du type de fixation à baïonnette similaire à celle d'un objectif d'appareil photographique, avec un positionnement relatif en alignement de repères complémentaires qui sont ces moyens d'indexage 12 et ces moyens d'indexage complémentaire 112, une insertion frontale, et une rotation jusqu'à une position de verrouillage sur une bille à ressort ou similaire. La figure 2 illustre un autre exemple de fixation clipée, avec une lèvre 13 en section de sapin coopérant avec un logement 113 comportant plusieurs gorges parallèles.

Un avantage de l'invention consiste dans le caractère amovible du mécanisme additionnel de remontage automatique 100, qui autorise des interventions plus faciles à l'intérieur de la boîte 10, dont l'accès peut être facilement libéré. Toutefois, il peut se révéler avantageux, et tout particulièrement quand l'ensemble comporte plusieurs mécanismes additionnels de remontage automatique 100, qu'au moins un de ces mécanismes additionnels de remontage automatique 100 soit fixé à la boîte 10 de façon indémontable.

De façon particulière et avantageuse, le mécanisme additionnel de remontage automatique 100 constitue un bloc amovible étanche exempt de toute ouverture. Cette étanchéité est notamment assurée par des joints 106, 107. Le bloc amovible peut, encore, être complètement soudé ou collé sur toute sa périphérie, et nulle intervention n'est plus nécessaire, ni même possible, à l'intérieur de ce bloc.

De façon particulière la boîte 10 constitue un bloc étanche exempt de toute ouverture. Particulièrement, des moyens d'étanchéité 11 relient le fond 15 et la boîte 10.

En somme, le mécanisme additionnel de remontage automatique 100 que comporte un ensemble selon l'invention, est conçu en tant que module additionnel et optionnel, permettant de déporter une fonction de remontage automatique à l'extérieur de la boîte 10 de montre, et donc, dans l'élaboration de variantes sur la base d'une montre existante, de libérer de la boîte 10 l'espace habituellement dévolu à la masse oscillante, et d'utiliser cet espace pour loger d'autres complications ou amincir de manière significative le produit.

L'avantage d'un système d'accouplement sans contact, notamment magnétique, est qu'il supprime toute complexité d'ajout du module de remontage automatique par l'utilisateur. L'opération ne risque pas d'influencer l'étanchéité de la montre, car il n'y a aucune opération à effectuer sur la boîte de montre. L'accouplement magnétique peut être réalisé avec des aimants en attraction ou en répulsion. Un blindage additionnel optionnel, et recommandé, permet de fermer le circuit magnétique et de minimiser les fuites.

Le dimensionnement d'un tel accouplement magnétique, avec des mobiles émetteurs et récepteur de petite taille, typiquement d'un diamètre de l'ordre de 10 mm, comportant de préférence de 3 à 12 aimants néodyme-fer-bore, est parfaitement compatible avec un fonctionnement optimal lors des petites accélérations typiques d'un porter normal. Même si l'accouplement magnétique peut être sujet à un décrochage en cas d'accélération brusque, il n'y a aucun dommage, puisque tout au plus la montre n'est pas réarmée lors des premiers tours à haute vitesse de la masse oscillante. Il est connu qu'en pratique, une montre à remontage automatique au porter est souvent armée au maximum, on peut tolérer un système moins efficace que l'accouplement mécanique. Dans un tel cas de figure, la bride glissante traditionnelle des ressorts de barillet automatique peut être supprimée, ce qui représente un avantage.

Dans une autre variante, le système d'accouplement entre un réducteur du module optionnel et un réducteur du mécanisme de remontage, ou du mouvement, dans la boîte de montre est réalisé par un mécanisme additionnel de remontage automatique, qui comporte un couplage mécanique direct, par pignon, engrenage ou similaire. L'agencement interne du mécanisme additionnel peut être le même que celui décrit ci-dessus pour la variante sans contact, notamment avec une masse oscillante. Le mobile émetteur 110 est alors remplacé par un mobile d'entraînement, qui coopère en entraînement mécanique classique avec un mobile d'entrée situé dans la montre, et qui remplace le mobile récepteur 41.

## Revendications

1. Ensemble constitué d'une montre (1) et d'au moins un mécanisme additionnel de remontage automatique (100), ladite montre (1) comportant une boîte (10) renfermant un mouvement (20) et au moins un accumulateur d'énergie (30) rechargé en énergie par au moins un mécanisme de remontoir (40), ladite montre (1) étant agencée pour recevoir, fixé sur ladite boîte (10) ou sur un bracelet (50) ou sur un composant d'habillage (60) de ladite montre (1) disposé à proximité immédiate de ladite boîte (10), au moins un dit mécanisme additionnel de remontage automatique (100) comportant une masse oscillante (120) et prévu pour être porté en même temps que ladite montre (1) par un utilisateur et comportant au moins un mobile émetteur (110) agencé pour être entraîné par ladite masse oscillante (120) et agencé pour coopérer sans contact avec au moins un mobile récepteur (41) que comporte un dit mécanisme de remontoir (40), dans une interaction à distance sous l'action d'au moins un champ magnétique ou électrostatique dans l'entrefer situé entre ledit au moins un mobile émetteur (110) et ledit au moins un mobile récepteur (41), l'intensité dudit au moins un champ et la distance maximale d'entrefer étant définies pour transmettre audit au moins un mobile récepteur (41), pour la recharge en énergie dudit au moins un accumulateur d'énergie (30), un couple ou un effort imprimé par un utilisateur audit au moins un mobile émetteur (110), au moins un dit mécanisme additionnel de remontage automatique (100) étant amovible par rapport à ladite boîte (10).

2. Ensemble selon la revendication 1, **caractérisé en ce que** ladite montre (1) est une montre mécanique dont ledit mouvement (20) est mécanique, et dont au moins un dit accumulateur d'énergie (30) comporte au moins un barillet (31) à ressort.

3. Ensemble selon la revendication 2, **caractérisé en ce que** ledit au moins un barillet (31) à ressort est dépourvu de bride glissante au niveau de son ressort.

4. Ensemble selon la revendication 1, **caractérisé en ce que** ladite montre (1) est une montre électronique dont ledit mouvement (20) est électronique ou électromécanique, et dont au moins un dit accumulateur d'énergie (30) est alimenté par un convertisseur d'énergie mécanique en énergie électrique.

5. Ensemble selon la revendication 1, **caractérisé en ce que** ladite montre (1) est une montre électronique dont ledit mouvement (20) est électronique ou électromécanique, et dont au moins un dit accumulateur d'énergie (30) comporte au moins un barillet (31) à ressort.

6. Ensemble selon l'une des revendications 1 à 5, **caractérisé en ce que** ledit ensemble comporte au moins un couple formé d'un dit mobile émetteur (110) et d'un dit mobile récepteur (41) dont au moins l'un des deux est aimanté, ledit mobile émetteur (110) étant aimanté ou ferromagnétique et agencé pour coopérer en interaction magnétique avec ledit mobile récepteur (41) ferromagnétique ou aimanté.

7. Ensemble selon la revendication 6, **caractérisé en ce que**, au sein dudit au moins un couple, à la fois ledit mobile émetteur (110) et ledit mobile récepteur (41) sont aimantés.

8. Ensemble selon la revendication 7, **caractérisé en ce que**, au sein dudit au moins un couple, ledit mobile émetteur (110) et ledit mobile récepteur (41) présentent l'un à l'autre des masses polaires comportant des surfaces d'entrefer sensiblement toutes parallèles entre elles et de même polarité.

9. Ensemble selon la revendication 7, **caractérisé en ce que**, au sein dudit au moins un couple, ledit mobile émetteur (110) et ledit mobile récepteur (41) présentent l'un à l'autre des masses polaires comportant des surfaces d'entrefer sensiblement toutes parallèles entre elles et de polarités opposées.

10. Ensemble selon l'une des revendications 1 à 9, **caractérisé en ce que** ledit mécanisme additionnel de remontage automatique (100) comporte au moins une masse oscillante (120) mobile sous l'action des mouvements de l'utilisateur dudit ensemble et constituant un dit mobile émetteur (110) ou constituant des moyens d'entraînement (120) pour l'entraînement en pivotement ou en rotation ou en translation d'au moins un dit mobile émetteur (110).

11. Ensemble selon l'une des revendications 1 à 10, **caractérisé en ce que** au moins un dit mobile émetteur (110) comporte une piste émettrice (111) agencée pour être positionnée au plus près d'un dit mobile récepteur (41).

12. Ensemble selon l'une des revendications 1 à 11, **caractérisé en ce que** ledit mécanisme de remontoir (40) comporte, en aval d'un rochet (42) alimentant directement en énergie un dit accumulateur d'énergie (30), un rouage démultiplicateur (43) comportant, à l'opposé dudit rochet (42), des moyens de débrayage (44) en aval desquels est situé au moins un dit mobile récepteur (41), à proximité directe de la périphérie intérieure de ladite boîte (10).

13. Ensemble selon l'une des revendications 1 à 11, **caractérisé en ce que** ledit mécanisme de remontoir (40) comporte un rochet (42) alimentant directement en énergie un dit accumulateur d'énergie (30), et qui constitue un dit mobile récepteur (41).

14. Ensemble selon l'une des revendications 1 à 13, **caractérisé en ce que** ledit ensemble comporte au moins un couple formé d'un dit mobile émetteur (110) et d'un dit mobile récepteur (41), dans lequel la coopération se fait selon une direction axiale par rapport à un axe principal de ladite boîte (10).

15. Ensemble selon l'une des revendications 1 à 14, **caractérisé en ce que** ledit ensemble comporte au moins un sous-ensemble constitué d'une masse oscillante annulaire (120) comportant un balourd, qui entraîne par une denture intérieure qu'elle comporte, un mobile pivotant qui est lui aussi un mobile émetteur (110) comportant six aimants, qui sont uniformément répartis autour de son axe de rotation propre parallèle, lequel axe de rotation est excentré par rapport à celui de ladite masse oscillante annulaire (120).

16. Ensemble selon l'une des revendications 1 à 15, **caractérisé en ce que** ledit mécanisme additionnel de remontage automatique (100) constitue un bloc amovible étanche exempt de toute ouverture, et complètement soudé ou collé sur toute sa périphérie, de façon à rendre impossible toute intervention à l'intérieur dudit boc amovible étanche.

17. Ensemble selon l'une des revendications 1 à 16, **caractérisé en ce que** ladite boîte (10) constitue un bloc étanche exempt de toute ouverture.

18. Ensemble selon l'une des revendications 1 à 17, **caractérisé en ce que** l'assemblage entre ladite boîte (10) et au moins un dit mécanisme additionnel de remontage automatique (100) est une fixation à baïonnette similaire à celle d'un objectif d'appareil photographique, avec des repères complémentaires constitués par lesdits moyens d'indexage (12) et lesdits moyens d'indexage complémentaire (112) qui sont agencés pour un positionnement relatif en alignement préalable à une insertion frontale, et à une rotation jusqu'à une position de verrouillage sur une bille à ressort.

19. Ensemble selon l'une des revendications 1 à 18, **caractérisé en ce qu'**au moins un dit mécanisme additionnel de remontage automatique (100) est agencé pour être monté sur une lunette que comporte ladite boîte (10), autour de ladite boîte (10), et intègre une masse oscillante annulaire (120) agencée pour coopérer avec un mobile récepteur annulaire interne à ladite boîte (10).

20. Ensemble selon l'une des revendications 1 à 18, **caractérisé en ce que** ladite montre (1) comporte un module sonore ou musical, comportant un barillet de sonnerie alimenté en énergie par un dit mécanisme additionnel de remontage automatique (100).

## Patentansprüche

1. Baugruppe, gebildet aus einer Uhr (1) und mindestens einem zusätzlichen automatischen Aufzugmechanismus (100), wobei die Uhr (1) ein Gehäuse (10) umfasst, das ein Werk (20) und mindestens einen Energiespeicher (30) einschließt, der durch mindestens einen Aufzugmechanismus (40) mit Energie wiederaufgeladen wird, wobei die Uhr (1) dafür ausgelegt ist, mindestens einen zusätzlichen automatischen Aufzugmechanismus (100) aufzunehmen, der an dem Gehäuse (10) oder an einem Armband (50) oder an einer in direkter Nähe des Gehäuses (10) angeordneten Ausstattungskomponente (60) der Uhr (1) befestigt ist, wobei mindestens ein zusätzlicher automatischer Aufzugmechanismus (100) eine Schwungmasse (120) umfasst und dazu vorgesehen ist, gleichzeitig mit der Uhr (1) von einem Benutzer getragen zu werden, und mindestens ein Senderdrehteil (110) umfasst, das dafür ausgelegt ist, durch die Schwungmasse (120) angetrieben zu werden, und dafür ausgelegt ist, kontaktlos mit mindestens einem Empfängerdrehteil (41), das ein Aufzugmechanismus (40) umfasst, in einer Fernwechselwirkung unter der Wirkung mindestens eines Magnetfeldes oder eines elektrostatischen Feldes im Luftspalt, der sich zwischen dem mindestens einen Senderdrehteil (110) und dem mindestens einen Empfängerdrehteil (41) befindet, zusammenzuwirken, wobei die Stärke des mindestens einen Feldes und der maximale Luftspaltabstand definiert sind, um für das Aufladen mit Energie des mindestens einen Energiespeichers (30) an das mindestens eine Empfängerdrehteil (41) ein Drehmoment oder eine Kraft zu übertragen, das bzw. die von einem Benutzer auf das mindestens eine Senderdrehteil (110) ausgeübt wird, wobei mindestens ein solcher zusätzlicher automatischer Aufzugmechanismus (100) von dem Gehäuse (10) abnehmbar ist.

2. Baugruppe nach Anspruch 1, **dadurch gekennzeichnet, dass** die Uhr (1) eine mechanische Uhr ist, deren Werk (20) mechanisch ist und wovon mindestens ein Energiespeicher (30) mindestens ein Federhaus (31) mit Feder aufweist.

3. Baugruppe nach Anspruch 2, **dadurch gekennzeichnet, dass** das mindestens eine Federhaus (31) mit Feder bezogen auf seine Feder frei ist von einer Schleppfeder.

4. Baugruppe nach Anspruch 1, **dadurch gekennzeichnet, dass** die Uhr (1) eine elektronische Uhr ist, deren Werk (20) elektronisch oder elektromechanisch ist und wovon mindestens ein Energiespeicher (30) durch deinen Wandler von mechanischer Energie in elektrische Energie versorgt wird.

5. Baugruppe nach Anspruch 1, **dadurch gekennzeichnet, dass** die Uhr (1) eine elektronische Uhr ist, deren Werk (20) elektronisch oder elektromechanisch ist und wovon mindestens ein Energiespeicher (30) mindestens ein Federhaus (31) mit Feder umfasst.

6. Baugruppe nach einem der Ansprüche 1 bis 5, **dadurch gekennzeichnet, dass** die Baugruppe mindestens ein aus einem Senderdrehteil (110) und aus einem Empfängerdrehteil (41) gebildetes Paar umfasst, wobei mindestens eines der beiden magnetisch ist, wobei das Senderdrehteil (110) magnetisch oder ferromagnetisch ist und dafür ausgelegt ist, über eine magnetische Wechselwirkung mit dem ferromagnetischen oder magnetischen Empfängerdrehteil (41) zusammenzuwirken.

7. Baugruppe nach Anspruch 6, **dadurch gekennzeichnet, dass** sowohl das Senderdrehteil (110) als auch das Empfängerdrehteil (41) des mindestens einen Paares magnetisch sind.

8. Baugruppe nach Anspruch 7, **dadurch gekennzeichnet, dass** das Senderdrehteil (110) und das Empfängerdrehteil (41) des mindestens einen Paares je polare Massen aufweisen, die Luftspaltoberflächen besitzen, die alle im Wesentlichen zueinander parallel sind und die gleiche Polarität besitzen.

9. Baugruppe nach Anspruch 7, **dadurch gekennzeichnet, dass** das Senderdrehteil (110) und das Empfängerdrehteil (41) des mindestens einen Paares je polare Massen aufweisen, die Luftspaltoberflächen besitzen, die alle im Wesentlichen zueinander parallel sind und entgegengesetzte Polaritäten besitzen.

10. Baugruppe nach einem der Ansprüche 1 bis 9, **dadurch gekennzeichnet, dass** der zusätzliche automatische Aufzugmechanismus (100) mindestens eine Schwungmasse (120) umfasst, die unter der Wirkung von Bewegungen des Benutzers der Baugruppe beweglich ist und ein Senderdrehteil (110) bildet oder Antriebsmittel (120) für den schwenkenden oder rotatorischen oder translatorischen Antrieb mindestens eines Senderdrehteils (110) bildet.

11. Baugruppe nach einem der Ansprüche 1 bis 10, **dadurch gekennzeichnet, dass** mindestens ein Senderdrehteil (110) eine Sendebahn (111) umfasst, die derart angeordnet ist, dass sie so nahe wie möglich bei einem Empfängerdrehteil (41) positionierbar ist.

12. Baugruppe nach einem der Ansprüche 1 bis 11, **dadurch gekennzeichnet, dass** der Aufzugmechanismus (40) hinter einem Sperrrad (42), das einen Energiespeicher (30) direkt mit Energie versorgt, ein Untersetzungsräderwerk (43) aufweist, das gegenüber dem Sperrrad (42) Ausrückmittel (44) umfasst, hinter denen sich mindestens ein Empfängerdrehteil (41) in direkter Umgebung des inneren Umfangs des Gehäuses (10) befindet.

13. Baugruppe nach einem der Ansprüche 1 bis 11, **dadurch gekennzeichnet, dass** der Aufzugmechanismus (40) ein Sperrrad (42) umfasst, das einen Energiespeicher (30) direkt mit Energie versorgt und das ein Empfängerdrehteil (41) bildet.

14. Baugruppe nach einem der Ansprüche 1 bis 13, **dadurch gekennzeichnet, dass** die Baugruppe mindestens ein aus einem Senderdrehteil (110) und einem Empfängerdrehteil (41) gebildetes Paar umfasst, in dem die Zusammenwirkung in einer axialen Richtung in Bezug auf eine Hauptachse des Gehäuses (10) erfolgt.

15. Baugruppe nach einem der Ansprüche 1 bis 14, **dadurch gekennzeichnet, dass** die Baugruppe mindestens eine Unterbaugruppe umfasst, die aus einer ringförmigen Schwungmasse (120) mit einer Unwucht gebildet ist, die über eine Innenzahnung, die sie aufweist, ein schwenkendes Drehteil antreibt, das ebenfalls ein Senderdrehteil (110) ist, das sechs Magneten umfasst, die um seine eigene parallel Drehachse gleichmäßig verteilt sind, wobei die Drehachse in Bezug auf jene der ringförmigen Schwungmasse (120) exzentrisch ist.

16. Baugruppe nach einem der Ansprüche 1 bis 15, **dadurch gekennzeichnet, dass** der zusätzliche automatischen Aufzugmechanismus (100) einen dichten abnehmbaren Block ohne jegliche Öffnung bildet und an seinem gesamten Umfang vollständig verschweißt oder verklebt ist, derart, dass jeglicher Eingriff in den Innenraum des dichten abnehmbaren Blocks unmöglich gemacht wird.

17. Baugruppe nach einem der Ansprüche 1 bis 16, **dadurch gekennzeichnet, dass** das Gehäuse (10) einen dichten Block ohne jegliche Öffnung bildet.

18. Baugruppe nach einem der Ansprüche 1 bis 17, **dadurch gekennzeichnet**, das die Verbindung von dem Gehäuse (10) und mindestens einem zusätzlichen automatischen Aufzugmechanismus (100) über eine Bajonettverbindung ähnlich der eines Objektivs für Fotoapparate erfolgt und komplementäre Markierungen aufweist, die durch die Indexierungsmittel (12) und die komplementären Indexierungsmittel (112) gebildet sind, zum relativen Positionieren mit vorhergehender Ausrichtung bei einem Ineinanderstecken und einer Drehung bis in eine Verriegelungsposition an einer Federkugel ausgelegt sind.

19. Baugruppe nach einem der Ansprüche 1 bis 18, **dadurch gekennzeichnet, dass** mindestens ein zusätzlicher automatischer Aufzugmechanismus (100) dafür ausgelegt ist, an einer Lünette, die das Gehäuse (10) aufweist, um das Gehäuse (10) herum montiert zu werden, und eine ringförmige Schwungmasse (120) enthält, die dafür ausgelegt ist, mit einem ringförmigen Empfängerdrehteil innerhalb des Gehäuses (10) zusammenzuwirken.

20. Baugruppe nach einem der Ansprüche 1 bis 18, **dadurch gekennzeichnet, dass** die Uhr (1) ein Klang- oder Musikmodul umfasst, das ein von einem zusätzlichen automatischen Aufzugmechanismus (100) mit Energie versorgtes Schlagwerkfederhaus aufweist.

## Claims

1. Assembly formed by a watch (1) and at least one additional automatic winding mechanism (100), said watch (1) comprising a case (10) enclosing a movement (20) and at least one energy accumulator (30) recharged with energy by at least one winding mechanism (40), said watch (1) being arranged to receive, attached to said case (10) or to a bracelet (50) or to an external component (60) of said watch (1) disposed in immediate proximity to said case (10), at least one said additional automatic winding mechanism (100) comprising an oscillating weight (120) and intended to be worn by a user at the same time as said watch (1) and comprising at least one transmitter wheel set (110) arranged to be driven by said oscillating weight (120) and arranged for contactless cooperation with at least one receiver wheel set (41) comprised in a said winding mechanism (40), in a remote interaction under the action of at least one magnetic or electrostatic field in the air-gap situated between said at least one transmitter wheel set (110) and said at least one receiver wheel set (41), the intensity of said at least one field and the maximum air-gap distance being defined to transmit to said at least one receiver wheel set (41), to recharge with energy said at least one energy accumulator (30), a torque or a force imparted by a user to said at least one transmitter wheel set (110), at least one said additional automatic winding mechanism (100) being removable relative to said case (10).

2. Assembly according to claim 1, **characterised in that** said watch (1) is a mechanical watch whose said movement (20) is mechanical, and wherein at least one said energy accumulator (30) comprises at least one mainspring barrel (31).

3. Assembly according to claim 2, **characterised in that** said at least one mainspring barrel (31) is devoid of any slipping bridle at the spring thereof.

4. Assembly according to claim 1, **characterised in that** said watch (1) is an electronic watch whose said movement (20) is electronic or electromechanical, and wherein at least one said energy accumulator (30) is powered by a mechanical-to-electrical energy converter.

5. Assembly according to claim 1, **characterised in that** said watch (1) is an electronic watch whose said movement (20) is electronic or electromechanical, and wherein at least one said energy accumulator (30) comprises at least one mainspring barrel (31).

6. Assembly according to one of claims 1 to 5, **characterised in that** said assembly comprises at least one pair formed of a said transmitter wheel set (110) and a said receiver wheel set (41) wherein at least one of the two is magnetically charged, said transmitter wheel set (110) being magnetically charged or ferromagnetic and arranged to cooperate by magnetic interaction with said magnetically ferromagnetic or charged receiver wheel set (41).

7. Assembly according to claim 6, **characterised in that**, within said at least one pair, both said transmitter wheel set (110) and said receiverwheel set (41) are magnetically charged.

8. Assembly according to claim 7, **characterised in that**, within said at least one pair, said transmitter wheel set (110) and said receiver wheel set (41) present to each other pole-weights comprising air-gap surfaces that are all substantially parallel to each other and of the same polarity.

9. Assembly according to claim 7, **characterised in that**, within said at least one pair, said transmitter wheel set (110) and said receiver wheel set (41) present to each other pole-weights comprising air-gap surfaces that are all substantially parallel to each other and of opposite polarity.

10. Assembly according to one of claims 1 to 9, **characterised in that** said additional automatic winding mechanism (100) comprises at least one oscillating weight (120) capable of moving under the action of the movements of the user of said assembly and forming a said transmitter wheel set (110) or forming drive means (120) for driving the pivoting or rotation or translational motion of at least one said transmitter wheel set (110).

11. Assembly according to one of claims 1 to 10, **characterised in that** at least one said transmitter wheel set (110) comprises a transmitter path (111) arranged to be positioned as close as possible to a said receiver wheel set (41).

12. Assembly according to one of claims 1 to 11, **characterised in that** said winding mechanism (40) comprises, downstream of a ratchet (42) directly powering a said energy accumulator (30), a reduction gear train (43) comprising, opposite said ratchet (42), uncoupling means (44) downstream of which is located at least one said receiver wheel set (41), in direct proximity to the inner periphery of said case (10).

13. Assembly according to one of claims 1 to 11, **characterised in that** said winding mechanism (40) comprises a ratchet (42) directly powering a said energy accumulator (30), and which constitutes a said receiver wheel set (41).

14. Assembly according to one of claims 1 to 13, **characterised in that** said assembly comprises at least one pair formed of a said transmitter wheel set (110) and a said receiver wheel set (41), in which pair cooperation occurs in an axial direction relative to a main axis of said case (10).

15. Assembly according to one of claims 1 to 14, **characterised in that** said assembly comprises at least one sub-assembly formed by an annular oscillating weight (120) comprising an unbalance, which drives, via an inner toothing comprised therein, a pivoting wheel set which is also a transmitter wheel set (110) comprising six magnets, which are evenly distributed about its own parallel rotational axis, which rotational axis is off-centre relative to that of said annular oscillating weight (120).

16. Assembly according to one of claims 1 to 15, **characterised in that** said additional automatic winding mechanism (100) forms a sealed removable unit, free of any openings, and entirely welded or bonded around the entire periphery thereof, so as to prevent any intervention inside said sealed removable unit.

17. Assembly according to one of claims 1 to 16, **characterised in that** said case (10) forms a sealed unit, free of any openings.

18. Assembly according to one of claims 1 to 17, **characterised in that** the mounting between said case (10) and at least one said additional automatic winding mechanism (100) is a bayonet attachment similar to that of a lens of a photographic device, with complementary guide marks formed by said indexing means (12) and said complementary indexing means (112) which are arranged in a relative aligned position prior to frontal insertion, and to a rotation as far as a locking position on a spring plunger.

19. Assembly according to one of claims 1 to 18, **characterised in that** at least one said additional automatic winding mechanism (100) is arranged so as to be mounted on a bezel comprised in said case (10), around said case (10) and integrates an annular oscillating weight (120) arranged to cooperate with an annular receiver wheel set inside said case (10).

20. Assembly according to one of claims 1 to 18, **characterised in that** said watch (1) comprises an audio or musical module, comprising a striking barrel powered by a said additional automatic winding mechanism (100).
